# FASCICULE DE BREVET EUROPEEN

(11) **EP 3 488 750 B1**
(45) Date de publication et mention de la délivrance du brevet: **06.01.2021**
(21) Numéro de dépôt: 18207903.8
(22) Date de dépôt: 22.11.2018
(51) Int. Cl.: A47L 5/24, A47L 9/16

(54) **ASPIRATEUR À MAIN SANS SAC ÉQUIPÉ D'UN BOL AMOVIBLE**
HANDSTAUBSAUGER OHNE SAUGBEUTEL, DER MIT EINEM ENTFERNBAREN BEHÄLTER AUSGESTATTET IST
HAND-HELD BAGLESS VACUUM CLEANER PROVIDED WITH A REMOVABLE BOWL

(30) Priorité: 24.11.2017 FR 1761154
(43) Date de publication de la demande: 29.05.2019
(73) Titulaire: SEB S.A., 69130 Ecully (FR)
(72) Inventeur: FROT, Donatien, 69005 Lyon (FR); THOUK, Dadano, 27950 Saint-Marcel (FR)
(74) Mandataire: SEB Développement

(56) Documents cités:
- EP-A2- 2 702 913
- WO-A1-2014/080179
- FR-A1- 3 030 215

## Description

### Domaine technique

La présente invention concerne le domaine des appareils de nettoyage et, plus particulièrement, un aspirateur à main sans sac, autrement appelé aspirateur à main cyclonique.

Un tel aspirateur a pour vocation d'être compact et porté avec une main pour aspirer des surfaces basses, par exemple un plan de travail ou des marches d'escalier, ou des surfaces rehaussées, par exemple un plafond ou un mur voire un mobilier disposé en hauteur.

### Etat de la technique

Les aspirateurs à main sans sac sont connus de l'homme du métier. Un tel aspirateur comprend un corps qui est muni à l'arrière d'une poignée de préhension et qui intègre des moyens d'aspiration. L'aspirateur comprend également un tube d'aspiration par l'extrémité avant duquel sont aspirées les impuretés et une chambre de filtration agencée entre le tube d'aspiration et les moyens d'aspiration sur le corps pour recevoir et stocker provisoirement les impuretés aspirées. La chambre de filtration comprend un bol qui communique avec le tube d'aspiration et un élément filtrant qui est logé dans le bol et qui communique avec les moyens d'aspiration.

Lors de l'activation des moyens d'aspiration, le flux d'air génère une dépression permettant d'aspirer les impuretés par l'extrémité avant du tube d'aspiration ; le flux d'air chargé d'impuretés circule dans ledit tube puis pénètre dans le bol où les impuretés restent emprisonnées en grande partie grâce à une force centrifuge générée dans ce bol, tandis que l'élément filtrant disposé en aval (en tenant compte du sens de circulation du flux d'air) permet de retenir les fines particules d'impuretés, le flux d'air filtré poursuivant ensuite son circuit dans le corps sous l'action desdits moyens d'aspiration, pour être finalement rejeté dudit corps, par exemple à l'arrière de celui-ci.

On citera notamment les demandes de brevet FR3030215A1, WO2014080179A1 et WO2014080180A1 divulguant de telles caractéristiques.

Dans la demande de brevet FR 3030215 A1, le tube d'aspiration est intégré au bol, l'ensemble étant assemblé avec le corps. Le bol comprend en partie inférieure une trappe dont l'ouverture s'effectue au moyen d'une commande déportée, l'ouverture de la trappe permettant de vider le bol. Cette commande déportée est configurée pour concomitamment extraire l'élément filtrant par le dessus du bol, afin de garantir un nettoyage régulier de l'élément filtrant à chaque vidange du bol. L'ensemble tube, bol et élément filtrant est amovible du corps pour permettre un nettoyage complet du bol, l'extraction de l'ensemble étant réalisée grâce à la commande déportée.

Dans les demandes de brevet WO2014080179A1 et WO2014080180A1, décrivant un aspirateur à main de conception similaire, le tube d'aspiration est intégré au bol, l'ensemble étant amovible du corps. Pour cela, des moyens d'assemblage sont mis en œuvre entre une face arrière du bol et une face avant du corps. L'arrière et l'avant sont définis respectivement en regard des positions de la poignée de préhension et du tube d'aspiration sur l'aspirateur. Le bol comprend en partie inférieure une trappe. Le corps comprend un organe de commande permettant de déverrouiller les moyens d'assemblage pour extraire le bol et permettre le nettoyage de l'élément filtrant. Cet organe de commande permet également l'ouverture de la trappe pour la vidange du bol.

### Résumé de l'invention

La présente invention a pour premier objectif de faciliter la manipulation de l'aspirateur dans toutes les situations d'utilisation, c'est-à-dire aussi bien lorsqu'il s'agit d'aspirer des surfaces au sol que lorsqu'il s'agit d'aspirer des surfaces rehaussées.

Un autre objectif est que ces moyens d'assemblage du bol sur le corps assurent une fixation convenable entre ces deux éléments afin que le détachement du bol ne puisse pas se produire en cas de chocs sur celui-ci occasionnés durant la manipulation de l'aspirateur.

Un autre objectif est d'optimiser l'aspiration des impuretés en assurant une très bonne étanchéité lors de l'assemblage du bol sur le corps.

Un autre objectif est de faciliter la manipulation du bol durant sa vidange ou son nettoyage et celle de l'élément filtrant inséré dans le bol.

A cet effet, l'invention concerne un appareil de nettoyage de type aspirateur à main, nommé « aspirateur » dans la suite de la description.

Selon l'invention, l'aspirateur à main comprend un corps muni d'une première poignée de préhension agencée à l'arrière de l'aspirateur et de moyens d'aspiration, un tube d'aspiration agencé à l'avant de l'aspirateur et une chambre d'aspiration munie d'un bol communiquant avec le tube d'aspiration, et d'un élément filtrant inséré dans le bol et qui communique avec les moyens d'aspiration, caractérisé en ce que l'aspirateur comprend une deuxième poignée de préhension situé à l'avant de l'aspirateur, les axes longitudinaux des première et deuxième poignées étant sensiblement parallèles.

Selon un autre mode de réalisation, la deuxième poignée de préhension est solidaire de la surface extérieure du bol.

Selon un autre mode de réalisation, la deuxième poignée de préhension est montée sur le tube d'aspiration. On peut toutefois prévoir que les deux extrémités de la deuxième poignée sont solidaires du bol.

Toujours en vue d'améliorer l'ergonomie de l'aspirateur, la longueur et le diamètre des première et deuxième poignées sont sensiblement identiques. Ainsi, l'aspirateur peut être manipulé de façon identique par un utilisateur gaucher ou droitier sans que l'usage ne diffère d'un utilisateur à l'autre.

Selon un autre mode de réalisation, un système de guidage et de maintien est agencé entre une face arrière du bol et une face avant du corps pour engager le bol sur le corps jusqu'à atteindre une position de formation de ladite chambre d'aspiration ou, inversement, pour dégager le bol du corps jusqu'à atteindre une position de séparation. Ledit système de guidage et de maintien est configuré pour accompagner le mouvement du bol sur le corps durant son engagement ou son dégagement. Par ailleurs, un système de verrouillage est agencé entre une partie supérieure avant du bol et une partie avant du corps pour verrouiller le bol sur le corps en position de formation de la chambre d'aspiration ou pour déverrouiller le bol du corps de sorte à le dégager.

Selon un autre mode de réalisation, le système de guidage et de maintien est configuré pour engager le bol sur le corps en le poussant vers l'arrière sur le corps, ou inversement lors de son dégagement du corps en le tirant vers l'avant sur le corps.

Selon un autre mode de réalisation, le système de verrouillage comprend au moins un pêne agencé sur la deuxième poignée et au moins une gâche agencée sur le corps.

Selon un autre mode de réalisation, le système de verrouillage comprend un organe de commande agencé sur la deuxième poignée et des moyens de transmission agencés entre l'organe de commande et l'au moins un pêne pour dégager le pêne de la gâche lors de l'actionnement de l'organe de commande.

Selon un autre mode de réalisation, le tube est intégré au corps, à l'avant de celui-ci.

Selon un autre mode de réalisation, le bol comprend une ouverture principale par laquelle est inséré l'élément filtrant et une ouverture secondaire qui communique avec le tube.

### Brève description des figures

Les caractéristiques et avantages de l'invention apparaîtront à la lecture de la description suivante s'appuyant sur des figures, parmi lesquelles :
- la figure 1 illustre une vue d'ensemble de l'aspirateur, le bol étant assemblé avec le corps ;
- la figure 2 illustre une vue en coupe de côté de l'aspirateur, le bol étant assemblé avec le corps ;
- la figure 3 illustre une vue en coupe de côté de l'aspirateur, le bol étant en début d'engagement sur le corps pour son assemblage avec ce dernier ;
- les figures 4 et 5 illustrent deux vues agrandies d'une partie de l'aspirateur, ces vues étant extraites respectivement des figures 3 et 2 et mettant en évidence le système de guidage et de maintien dans deux positions ;
- la figure 6 illustre une vue en coupe de côté de l'aspirateur, le bol étant en fin d'engagement sur le corps, juste avant la mise en place automatique du système de verrouillage ;
- la figure 7 illustre le système de verrouillage juste avant sa mise en place automatique sur le corps ;
- la figure 8 illustre le système de verrouillage mis en place sur le corps ;
- les figures 9 à 11 illustrent le bol avec l'élément filtrant selon deux vues d'ensemble et selon une vue en coupe ;
- la figure 12 illustre partiellement le corps et le tube et met en évidence la présence de joints d'étanchéité ;
- la figure 13 illustre une vue d'ensemble du corps et du tube ;
- les figures 14 et 15 illustrent deux vues partielles de l'aspirateur mettant en évidence une variante du système de verrouillage, mis en place et juste avant sa mise en place.

### Description détaillée

Dans la suite de la description, l'aspirateur à main sans sac objet de l'invention sera dénommé aspirateur. En outre, les mêmes références seront utilisées pour désigner les mêmes caractéristiques selon les diverses variantes, sauf indication contraire.

Tel qu'illustré notamment sur les figures 1 à 3, l'aspirateur 1 comprend un corps 2 qui comprend une partie arrière 2a et une partie avant 2b. La partie arrière 2a comprend une première poignée de préhension 4 que l'utilisateur peut saisir avec la main pour manipuler l'aspirateur 1. La première poignée de préhension 4 est disposée dans la partie inférieure 1a de l'aspirateur 1. De préférence, l'aspirateur 1 est alimenté électriquement au moyen d'une batterie rechargeable (non illustrée) disposée dans un socle 5 qui est assemblé avec le corps 2 sous la première poignée de préhension 4. L'aspirateur 1 comprend un tube 6 à l'extrémité avant 6a duquel sont aspirées des impuretés. Cette aspiration est assurée par un flux d'air qui génère une dépression à l'extrémité avant 6a du tube 6. La partie arrière 2a du corps comprend une zone 7 dans laquelle est logé un ventilateur (non illustré) alimenté par la batterie, qui permet de générer ledit flux d'air circulant de l'avant vers l'arrière de l'aspirateur 1. Le ventilateur est disposé dans la partie supérieure 1b de l'aspirateur 1, tout comme la partie avant 2b du corps 2 qui est disposée dans le prolongement du ventilateur.

Comme l'illustrent les figures 1 à 3, 6, 12 et 13, le corps 2 et le tube 6 forment un ensemble monobloc. Le tube 6 est disposé dans le prolongement avant de la partie avant 2b du corps 2. La partie avant 2b du corps 2 comporte un conduit 8 dont l'extrémité arrière 8a communique avec la zone 7 recevant le ventilateur (non illustré) et dont l'extrémité avant 8b débouche sur une face inférieure 2c du corps 2. Le tube 6 comprend un conduit 9 qui est distinct du conduit 8 sur le corps 2, bien que ces deux éléments (corps 2 et tube 6) forment un ensemble monobloc. Le conduit 9 du tube 6 débouche sur une ouverture arrière 10, au niveau de l'extrémité arrière 6b du tube 6, et sur une ouverture avant 11, à l'extrémité avant 6a du tube 6. Une pièce de brossage 12 est rapportée de manière amovible sur l'extrémité avant 6a du tube 6 grâce à des moyens d'encliquetage/décliquetage 13 prévus entre ladite pièce de brossage 12 et le tube 6 sur les deux côtés latéraux de l'aspirateur 1. Ces moyens d'encliquetage/décliquetage 13 sont de préférence constitués d'ergots 14 sur la pièce de brossage 12 qui s'engagent dans des pattes 15 sur le tube 6. On peut envisager l'ajout d'un tube de rallonge (non illustré) entre l'extrémité avant 6a du tube 6 et la pièce de brossage 12, ledit tube de rallonge comprenant sur chacun de ses côtés latéraux, au niveau de son extrémité arrière, un ergot similaire à l'ergot 14 pour son engagement sur l'extrémité avant 6a du tube 6 et, au niveau de son extrémité avant, une patte similaire à la patte 15 pour la réception de la pièce de brossage 12.

Tel qu'illustré en regard des figures 1 à 6, l'aspirateur 1 comprend un bol 17 qui peut être engagé sur le corps 2 pour former une chambre d'aspiration 18 ou, inversement, dégagé du corps 2 pour sa vidange et son nettoyage. Les mouvements du bol 17 vis-à-vis du corps 2, lors de son positionnement et de son extraction, sont définis par la présence d'un système de guidage et de maintien 19 agencé entre une face arrière 17a du bol 17 et une face avant 2d du corps 2. Comme l'illustrent plus en détail les figures 4, 5, 10 et 13, ce système de guidage et de maintien 19 comprend une came 20 agencée en partie inférieure de la face arrière 17a du bol 17 et un chemin de came 21 agencé en partie inférieure de la face avant 2d du corps 2.

Tel qu'illustré par exemple en figures 1 et 11, le bol 17 comprend sur sa face avant 17b une deuxième poignée de préhension 22 facilitant sa manipulation lors de son positionnement et de son extraction vis-à-vis du corps 2. Cette deuxième poignée de préhension 22 facilite également la manipulation du bol 17 durant sa vidange. En outre, lorsque le bol 17 est assemblé sur le corps 2, l'utilisateur peut saisir avec une main cette deuxième poignée de préhension 22 à l'avant de l'aspirateur 1 et, avec l'autre main, la poignée de préhension 4 à l'arrière du corps 2, ce qui facilite considérablement la manipulation de l'aspirateur 1 lors du nettoyage de surfaces rehaussées nécessitant de lever les bras.

Selon l'invention, les axes longitudinaux des première 4 et deuxième 22 poignées de préhension sont sensiblement parallèles. Cette configuration améliore la prise en main de l'aspirateur et l'ergonomie.

Une première extrémité de la deuxième poignée de préhension 22 est par exemple solidaire du bol 17 alors que la deuxième extrémité de la deuxième poignée 22 est montée sur le tube d'aspiration 6.

Tel qu'illustré en regard des figures 2 et 9 à 12, le bol 17 comprend sur sa partie supérieure arrière 17c une ouverture principale 23 et sur sa partie supérieure avant 17d une ouverture secondaire 24. L'ouverture principale 23 permet l'insertion d'un élément filtrant 25 composé de deux pièces, à savoir un séparateur 26 et un filtre 27. Le séparateur 26 permet de laisser passer uniquement les impuretés de petit calibre et le filtre 27 permet de bloquer ces impuretés de petit calibre pour ne laisser passer que l'air purifié. Le séparateur 26 est logé dans le bol 17 et comprend un bord externe 26a qui prend appui sur le bord supérieur 28 délimitant l'ouverture principale 23, un premier joint d'étanchéité 29 positionné sous le bord externe 26a assurant l'étanchéité entre le séparateur 26 et le bol 17. Le filtre 27 vient se loger dans le séparateur 26. Le filtre 27 comprend un couvercle 30 qui prend appui sur un bord interne 26b du séparateur 26. Un second joint d'étanchéité 31 est agencé sous le couvercle 30 et vient au contact dudit bord interne 26b, ce qui assure l'étanchéité entre le séparateur 26 et le filtre 27. Un troisième joint d'étanchéité 32 est agencé sur la face inférieure 2c du corps 2 et vient en appui sur le couvercle 30 du filtre 27 lors du verrouillage du bol 17 sur le corps 2, ce qui assure l'étanchéité entre le corps 2 et le filtre 27. Ainsi, lors de la mise en place du bol 17 sur le corps 2, l'étanchéité entre ces deux éléments est assurée par l'intermédiaire des trois joints d'étanchéité 29, 31, 32. Le couvercle 30 comprend en son centre une ouverture 33 qui communique avec une paroi filtrante 34 de forme conique s'étendant sous le couvercle 30, la porosité de cette paroi filtrante 34 permettant de bloquer les fines impuretés et de ne laisser passer que l'air purifié. L'ouverture 33 communique avec l'extrémité avant 8b du conduit 8 sur le corps 2, lorsque le bol 17 est en position assemblée. Le séparateur 26 comprend une paroi ajourée 35 de forme cylindrique ou conique qui laisse passer uniquement les fines impuretés, la paroi filtrante 34 étant logée dans la paroi ajourée 35. Lorsque le bol 17 est assemblé avec le corps 2, son ouverture secondaire 24 communique avec l'ouverture arrière 10 sur le tube 6. Un quatrième joint d'étanchéité 36 est agencé autour de l'ouverture arrière 10 sur le tube 6 et prend appui sur le contour 37 de l'ouverture secondaire 24 lors du verrouillage du bol 17 sur le corps 2.

Tel qu'illustré notamment en regard des figures 2 à 6, la came 20 et le chemin de came 21 sont complémentaires et comprennent une forme plus ou moins coudée. Cette forme coudée est configurée pour engager le bol 17 sur le corps 2, tout d'abord en inclinant le bol 17 vers l'avant et le bas par rapport au corps 2 d'un angle de l'ordre de quarante degrés (40°) à cinquante degrés (50°), de préférence quarante-cinq degrés (45°), puis en translatant légèrement le bol 17 vers l'arrière vis-à-vis du corps 2 de manière à engager l'extrémité arrière 20a de la came 20 dans l'extrémité avant 21a du chemin de came 21 (voir figures 3 et 4) et, ensuite, en pivotant vers l'arrière et le haut le bol 17 vis-à-vis du corps 2 jusqu'à ce que la face arrière 17a du bol 17 vienne en appui contre la face avant 2d du corps 2 (voir figures 2 et 5). Dans cette position de la figure 2, le troisième joint d'étanchéité 32 sur la face inférieure 2c du corps 2 prend appui sur le couvercle 30 du filtre 27 et le quatrième joint d'étanchéité 36 prend appui sur le contour 37 de l'ouverture secondaire 24, la chambre d'aspiration 18 étant ainsi formée. En outre, la came 20 est complétement engagée dans le chemin de came 21, ce qui bloque non seulement les mouvements latéraux de la face arrière 17a du bol 17 vis-à-vis de la face avant 2d du corps 2, mais aussi le mouvements verticaux et horizontaux du bol 17 vis-à-vis du corps 2, assurant ainsi un maintien convenable de la partie arrière du bol 17 sur le corps 2. Le pivotement du bol 17 sur le corps 2 s'effectue naturellement, celui-ci étant guidé par la forme de la came 20 et du chemin de came 21.

Afin de bloquer également les mouvements latéraux de la partie avant du bol 17 vis-à-vis du corps 2 et d'assurer le maintien du bol 17 avec la came 20 complètement engagée dans le chemin de came 21, la chambre d'aspiration 18 étant ainsi formée, l'aspirateur 1 comprend en complément un système de verrouillage 38 qui est mis en œuvre entre la partie supérieure avant 17d du bol 17 et la partie avant 2b du corps 2, plus ou moins dans une zone de jonction 39 entre ledit corps 2 et le tube 6 formant un ensemble monobloc. De préférence, comme l'illustrent les figures 1 à 3 et 6 à 8, le système d'assemblage 38 est déporté sous le tube 6 dans cette zone de jonction 39, ce qui est rendu possible du fait que le corps 2 et le tube 6 forment un ensemble monobloc, la partie avant 2b du corps 2 se confondant avec la partie arrière du tube 6.

Une première réalisation du système de verrouillage 38 est décrite en regard des figures 6 à 8 et 11 et 12. Ce système de verrouillage 38 comprend un organe de commande 40 qui est agencé à l'avant de l'extrémité supérieure 22a de la seconde poignée de préhension 22 sur le bol 17. L'organe de commande 40 intègre dans sa partie supérieure une patte de transmission 41 qui comporte deux lumières 42, 43 permettant de transmettre un mouvement aux deux pênes 44, 45 afin de les déplacer en translation selon les flèches 46, 47 lorsque l'on appuie sur l'organe de commande 40. Ce mouvement permet de dégager les pênes 44, 45 des gâches 48, 49 formées sur la partie avant 2b du corps 2 par deux pattes 48a, 49a munies chacune d'un orifice 48b, 49b de réception des pênes 44, 45. Un premier ressort 50, agencé entre l'organe de commande 40 et la seconde poignée de préhension 22, et un second ressort 51 agencé entre les deux pênes 44, 45, permettent de ramener automatiquement ledit organe de commande 40 en position normale et les deux pênes 44, 45 en position engagée dans les gâches 48, 49. Les pênes 44, 45 comprennent chacun sur leur côté arrière un pan incliné 44a (seul celui du pêne 44 est illustré) qui prend appui sur les bords avant 52, 53 des pattes 48a, 49a en fin d'engagement du bol 17 sur le corps 2 (voir figures 6 et 7), ce qui permet d'escamoter automatiquement les pênes 44, 45 jusqu'à ce qu'ils reprennent leur position normale dans les gâches 48, 49 sous l'effet du second ressort 51, une fois qu'ils correspondent avec les orifices 48b, 49b (voir figure 8). On comprend donc que le verrouillage s'effectue automatiquement en fin d'engagement lors de la formation de la chambre de compression 18 et que le déverrouillage occasionné par l'actionnement de l'organe de commande 40 autorise le dégagement du bol 17 pour sa vidange et son nettoyage, ainsi que le nettoyage du séparateur 26 et du filtre 27. Lorsque l'organe de commande 40 est actionné, le bol 17 se positionne naturellement dans la position de la figure 6 grâce à la présence du troisième joint d'étanchéité 32 sur la face inférieure 2c du corps 2 qui exerce une poussée sur le couvercle 30 du filtre 27.

Une seconde variante du système de verrouillage 38 est illustrée en figures 14 et 15. Cette variante comprend un organe de commande 40 qui peut être similaire à celui précédemment décrit. Cet organe de commande 40 est cependant assujetti à un crochet 54 dont l'extrémité recourbée 55 vient s'engager dans un bord 56 agencé dans la zone de jonction 39, comme l'illustre la figure 14, ce qui assure le verrouillage du bol 17 sur le corps 2 lorsque la chambre d'aspiration 18 est formée. Le verrouillage de l'extrémité recourbée 55 dans le bord 56 s'effectue automatiquement en fin d'engament du bol 17 sur le corps 2. Pour cela, l'extrémité recourbée 55 comprend un pan incliné 57 prenant appui sur une face inclinée 58 s'étendant vers l'avant en-dessous du bord 56. Un ressort (non illustré) semblable au premier ressort 50 permet le rappel de l'organe de commande 40, comme précédemment. On comprend que, selon cette variante, la transmission du mouvement au crochet 54 est assurée directement par l'organe de commande 40. On pourrait cependant prévoir un élément de transmission additionnel entre l'organe de commande 40 et le crochet 54.

On pourra bien entendu envisager des variantes de l'aspirateur 1 sans sortir du cadre de l'invention. Des variantes du système de guidage et de maintien 19 peuvent notamment être envisagées en modifiant la forme de la came 20 et du chemin de came 21, ce qui modifiera sensiblement la trajectoire du bol 17 vis-à-vis du corps 2 lors de son engagement ou de son dégagement.

On peut également envisager des variantes du système de verrouillage 38 sans sortir du cadre de l'invention.

## Revendications

1. Aspirateur (1) à main comprenant un corps (2) muni d'une première poignée de préhension (4) agencée à l'arrière de l'aspirateur et de moyens d'aspiration, un tube (6) d'aspiration agencé à l'avant de l'aspirateur et une chambre d'aspiration (18) munie d'un bol (17) communiquant avec le tube d'aspiration, et d'un élément filtrant (25) inséré dans le bol et qui communique avec les moyens d'aspiration, **caractérisé en ce que** l'aspirateur (1) comprend :
- Une deuxième poignée de préhension (22) située à l'avant de l'aspirateur, les axes longitudinaux des première (4) et deuxième (22) poignées étant sensiblement parallèles.

2. Aspirateur (1) selon la revendication 1, dans lequel la deuxième poignée de préhension (22) est solidaire de la surface extérieure du bol (17).

3. Aspirateur (1) selon la revendication 1 ou 2, dans lequel la deuxième poignée de préhension (22) est montée sur le tube (6) d'aspiration.

4. Aspirateur (1) selon l'une des revendications précédentes, dans lequel un système de guidage et de maintien (19) est agencé entre une face arrière (17a) du bol et une face avant (2d) du corps pour engager le bol sur le corps jusqu'à atteindre une position de formation de ladite chambre d'aspiration (18) ou, inversement, pour dégager le bol du corps jusqu'à atteindre une position de séparation, ledit système de guidage et de maintien (19) étant configuré pour accompagner le mouvement du bol sur le corps durant son engagement ou son dégagement ;
- un système de verrouillage (38) est agencé entre une partie supérieure avant (17d) du bol et une partie avant (2b) du corps pour verrouiller le bol sur le corps en position de formation de la chambre d'aspiration ou pour déverrouiller le bol du corps de sorte à le dégager.

5. Aspirateur (1) selon la revendication 4, dans lequel le système de guidage et de maintien (19) est configuré pour engager le bol (17) sur le corps (2) en le poussant vers l'arrière sur le corps, ou inversement lors de son dégagement du corps en le tirant vers l'avant sur le corps.

6. Aspirateur (1) selon l'une des revendications 4 ou 5, dans lequel le système de verrouillage (38) comprend au moins un pêne (44, 45) agencé sur la deuxième poignée (22) et au moins une gâche (48, 49) agencée sur le corps (2).

7. Aspirateur (1) selon la revendication 6, dans lequel le système de verrouillage (38) comprend un organe de commande (40) agencé sur la deuxième poignée (22) et des moyens de transmission (41, 42, 43) agencés entre l'organe de commande et l'au moins un pêne (44, 45) pour dégager le pêne de la gâche (48, 49) lors de l'actionnement de l'organe de commande.

8. Aspirateur (1) selon l'une des revendications 1 à 7, dans lequel le tube (6) est intégré au corps (2), à l'avant de celui-ci.

9. Aspirateur (1) selon l'une des revendications 1 à 8, dans lequel le bol comprend une ouverture principale (23) par laquelle est inséré l'élément filtrant (25) et une ouverture secondaire (24) qui communique avec le tube (6).

## Patentansprüche

1. Handstaubsauger (1), der einen Körper (2), der mit einem ersten Handgriff (4), der an der Rückseite des Staubsaugers eingerichtet ist, und Saugmittel versehen ist, ein Saugrohr (6), das an der Vorderseite des Staubsaugers eingerichtet ist, und eine Saugkammer (18), die mit einem Napf (17), der mit dem Saugrohr in Verbindung steht, und ein Filterelement (25), das in der Napf eingesetzt ist und mit den Saugmitteln in Verbindung steht, versehen ist, umfasst, **dadurch gekennzeichnet, dass** der Staubsauger (1) umfasst:
- einen zweiten Handgriff (22), der sich an der Vorderseite des Staubsaugers befindet, wobei die Längsachsen des ersten (4) und des zweiten (22) Griffs im Wesentlichen parallel sind.

2. Staubsauger (1) nach Anspruch 1, wobei der zweite Handgriff (22) fest mit der Außenoberfläche des Napfes (17) verbunden ist.

3. Staubsauger (1) nach Anspruch 1 oder 2, wobei der zweite Handgriff (22) auf das Saugrohr (6) montiert ist.

4. Staubsauger (1) nach einem der vorstehenden Ansprüche, wobei ein Führungs- und Haltesystem (19) zwischen einer Rückseitenfläche (17a) des Napfes und einer Vorderseitenfläche (2d) des Körpers eingerichtet ist, um den Napf auf dem Körper einzurücken, bis er eine Position zum Bilden der Saugkammer (18) erreicht, oder umgekehrt, um den Napf aus dem Körper auszurücken, bis er eine Trennungsposition erreicht, wobei das Führungs- und Haltesystem (19) dazu konfiguriert ist, die Bewegung des Napfes auf dem Körper während seines Einrückens oder seines Ausrückens zu begleiten;
- ein Verriegelungssystem (38) zwischen einem oberen vorderen Teil (17d) des Napfes und einem vorderen Teil (2b) des Körpers eingerichtet ist, um den Napf auf dem Körper in Position zum Bilden der Saugkammer zu verriegeln, oder um den Napf von dem Körper derart zu entriegeln, dass er ausgerückt wird.

5. Staubsauger (1) nach Anspruch 4, wobei das Führungs- und Haltesystem (19) dazu konfiguriert ist, den Napf (17) auf dem Körper (2) einzurücken, indem es ihn zu der Rückseite des Körpers drückt, oder umgekehrt, bei seinem Ausrücken aus dem Körper, indem es ihn zu der Vorderseite auf dem Körper zieht.

6. Staubsauger (1) nach einem der Ansprüche 4 oder 5, wobei das Verriegelungssystem (38) mindestens einen Riegel (44, 45), der auf dem zweiten Griff (22) eingerichtet ist, und mindestens eine Raste (48, 49), die auf dem Körper (2) eingerichtet ist, umfasst.

7. Staubsauger (1) nach Anspruch 6, wobei das Verriegelungssystem (38) ein Steuerorgan (40), das auf dem zweiten Griff (22) eingerichtet ist, und Übertragungsmittel (41, 42, 43), die zwischen dem Steuerorgan und dem mindestens einen Riegel (44, 45) eingerichtet sind, umfasst, um den Riegel aus der Raste (48, 49) bei dem Betätigen des Steuerorgans auszurücken.

8. Staubsauger (1) nach einem der Ansprüche 1 bis 7, wobei das Rohr (6) in den Körper (2) an dessen Vorderseite eingebaut ist.

9. Staubsauger (1) nach einem der Ansprüche 1 bis 8, wobei den Napf eine Hauptöffnung (23), durch die das Filterelement (25) eingesetzt wird, und eine Nebenöffnung (24), die mit dem Rohr (6) in Verbindung steht, umfasst.

## Claims

1. Hand-held vacuum cleaner (1) comprising a body (2) provided with a first handle (4) arranged behind the vacuum cleaner and suctioning means, a suctioning tube (6) arranged at the front of the vacuum cleaner and a suctioning chamber (18) provided with a bowl (17) communicating with the suctioning tube, and a filtering element (25) inserted in the bowl and which communicates with the suctioning means, **characterised in that** the vacuum cleaner (1) comprises:
- A second handle (22) situated at the front of the vacuum cleaner, the longitudinal axes of the first (4) and second (22) handles being substantially parallel.

2. Vacuum cleaner (1) according to claim 1, wherein the second handle (22) is integral with the outer surface of the bowl (17).

3. Vacuum cleaner (1) according to claim 1 or 2, wherein the second handle (22) is mounted on the suctioning tube (6).

4. Vacuum cleaner (1) according to one of the preceding claims, wherein a guiding and maintaining system (19) is arranged between a rear face (17a) of the bowl and a front face (2d) of the body to engage the bowl on the body until reaching a position for forming said suctioning chamber (18) or, conversely, for relating the bowl from the body until reaching a separation position, said guiding and maintaining system (19) being configured to accompany the movement of the bowl on the body during its engagement or its release;
- A locking system (38) is arranged between a front upper portion (17d) of the bowl and a front portion (2b) of the body to lock the bowl on the body in the position for forming the suctioning chamber or for unlocking the bowl of the body so as to release it.

5. Vacuum cleaner (1) according to claim 4, wherein the guiding and maintaining system (19) is configured to engage the bowl (17) on the body (2) by pushing it rearwards on the body, or conversely during its release of the body by pulling it frontwards on the body.

6. Vacuum cleaner (1) according to one of claims 4 or 5, wherein the locking system (38) comprises at least one latch (44, 45) arranged on the second handle (22) and at least one hook (48, 49) arranged on the body (2).

7. Vacuum cleaner (1) according to claim 6, wherein the locking system (38) comprises a control member (40) arranged on the second handle (22) and transmission means (41, 42, 43) arranged between the control member and the at least one latch (44, 45) to release the latch from the hook (48, 49) during the actuation of the control member.

8. Vacuum cleaner (1) according to one of claims 1 to 7, wherein the tube (6) is integrated to the body (2), to the front of it.

9. Vacuum cleaner (1) according to one of claims 1 to 8, wherein the bowl comprises a main opening (23) through which is inserted the filtering element (25) and a secondary opening (24) which communicates with the tube (6).
